# EUROPÄISCHE PATENTSCHRIFT

(11) **EP 0 796 766 B1**
(45) Veröffentlichungstag und Bekanntmachung des Hinweises auf die Patenterteilung: **22.09.2004**
(21) Anmeldenummer: 97200684.5
(22) Anmeldetag: 07.03.1997
(51) Int. Cl.: B60R 16/02

(54) **Multifunktions-Bedieneinrichtung für ein Fahrzeug, z.B. für ein Kraftfahrzeug**
Multifunctional operating device for a vehicle
Dispositif de commande multifonctions pour un véhicule

(30) Priorität: 18.03.1996 DE 19610344
(43) Veröffentlichungstag der Anmeldung: 24.09.1997
(73) Patentinhaber: SIEMENS AKTIENGESELLSCHAFT, 80333 München (DE)
(72) Erfinder: Stöcken, Norbert, Philips Patentverwaltung GmbH, 22335 Hamburg (DE)

(56) Entgegenhaltungen:
- EP-A- 0 366 132
- EP-A- 0 794 089
- WO-A-89/06022
- WO-A-90/07786
- WO-A-95/00897
- DE-A- 4 135 363
- DE-C- 4 338 171
- JP-A- 4 242 026
- US-A- 4 719 455
- US-A- 4 910 503

## Beschreibung

Die Erfindung bezieht sich auf eine Multifunktions-Bedieneinrichtung für ein Fahrzeug, z.B. für ein Kraftfahrzeug, zur Auswahl von Funktionsgruppen (Menüs) und/oder Funktionen mit einem axial und drehbar betätigbaren Bedienelement, wobei eine Aktivierung einer Enter-Funktion durch Betätigung des Bedienelementes erfolgt.

Eine derartige Bedieneinrichtung ist z.B. durch die US 4 910 503 A bekannt geworden.

In einer weiteren bekannten Bedieneinrichtung gemäß EP 0 366 132 A2 dient ein einziger bi-direktionaler Drehschalter zur Menüauswahl und zur individuellen Funktionsauswahl, wobei der Drehschalter Raststellungen besitzt, denen Menüs oder einzelne Funktionen zugeordnet sind, und wobei die Enter-Funktion durch eine Axialbewegung des Drehschalters auslösbar ist. In einer Ausgestaltung dieser bekannten Bauart ist dabei die Zahl der Raststellungen auf die Zahl der Menüs und/oder der Funktionen abgestimmt. Ferner sind bei der bekannten Bauart den Menüs und/oder den Funktionen individuelle Anzeigen auf einem Bildschirm zugeordnet, wobei die Anzeige für die den Raststellungen des Drehschalters zugeordneten Menüs bzw. einzelnen Funktionen optisch herausgestellt ist. Ferner kann dabei die Anzeige für die den Raststellungen des Drehschalters zugeordneten Menüs bzw. einzelnen Funktionen nach Auslösen der Enter-Funktion optisch herausgestellt werden.

Der Erfindung liegt die Aufgabe zugrunde, die Anwendungsmöglichkeiten der eingangs genannten Multifunktions-Bedieneinrichtung zu erweitern.

Die Aufgabe wird durch die Merkmale des Anspruchs 1 gelöst. Vorteilhafte Ausgestaltungen der Erfindung sind Gegenstand der abhängigen Ansprüche.

Diese Bauweise hat den Vorteil, daß nunmehr die Drehfunktion des Bedienelementes für andere Aufgaben verwendet werden kann, da die Auswahl der Menüs und der Funktionen jetzt durch eine Querbetätigung des Bedienelementes erfolgt. In Anwendung der Erfindung bei einem Autoradio kann dabei z.B. der ohnehin vorhandene Lautstärkeknopf des Radios jetzt zusätzlich die genannten Aufgaben, d.h. die An- und Auswahl der Menüs und/oder Funktionen, übernehmen. Dies bedeutet, daß gegenüber der bekannten Bauart ein Drehknopf und weitere Bedienelemente eingespart werden können, da nunmehr sämtliche Aufgaben mit einem einzigen Bedienelement durchgeführt werden können. Damit ergibt sich eine erleichterte Auswahl der Menüs bzw. der Funktionen und damit eine verringerte Ablenkung vom Verkehrsgeschehen bei Anwendung in einem Autoradio. Die Kontaktelemente können z.B. Endschalter, Schiebeschalter oder dergleichen sein.

Nach der Erfindung ist das Bedienelement zusätzlich zusammendrückbar ausgebildet, wobei die Enterfunktion durch eine Axialbetätigung des Bedienelementes oder durch Zusammendrücken des Bedienelementes aktivierbar ist. Durch eine derartige Bauweise werden die Anwendungsmöglichkeiten weiter vergrößert. Wenn z.B. die Enterfunktion durch eine Axialbewegung erfolgt, so kann durch das Zusammendrücken eine andere, beliebige Funktion ausgeübt werden oder umgekehrt. In dem Bedienelement können z.B. Schalter oder Sensoren angeordnet sein, die durch das Zusammendrücken betätigt werden.

In Ausgestaltung der Erfindung ist vorgesehen, daß die Zahl der Ebenen und damit die in diesen Ebenen angeordneten Kontaktelemente der Zahl der auswählbaren Menüs und/oder Funktionen angepaßt ist. Eine derartige Ausgestaltung bedeutet, daß z.B. bei Vorhandensein einer einzigen Ebene z.B. zwei Endschalter jeweils am Ende des Betätigungsweges vorgesehen sind. Damit könnten dann z.B. zwei Menüs und/oder Funktionen ausgewählt werden.

Eine Funktion kann z.B. auch ausgewählt werden durch Bewegen eines Cursors oder eines Markierungsbalkens auf einer optischen Anzeigeeinheit.

Je nach Anzahl der auszuwählenden Menüs und/oder Funktionen kann die Anzahl der Ebenen vergrößert werden. So ist in Ausgestaltung der Erfindung vorgesehen, daß bei mehr als zwei Ebenen die einzelnen Ebenen über den Umfang verteilt angeordnet sind.

Die Erfindung ist unteranderem gekennzeichnet durch zwei im rechten Winkel zueinander angeordnete Betätigungsebenen für das querverschiebbare Bedienelement, wobei den Endstellungen des Bedienelementes Kontaktelemente zugeordnet sind. Diese Bauweise ermöglicht eine einfache Betätigung einmal in waagerechter und zum anderen in vertikaler Richtung.

Eine exakte Bedienung des Bedienelementes wird dadurch ermöglicht, daß für jede der vorgesehenen Ebenen entsprechende Führungselemente für das Bedienelement vorgesehen sind. Damit wäre, nach entsprechender Übung, auch eine sogenannte "blinde" Betätigung für einen PKW-Lenker möglich.

Eine vorteilhafte Ausgestaltung der Erfindung besteht darin, daß das Bedienelement der Lautstärke-Drehknopf eines Radios ist und daß die Lautstärke durch Drehen des Bedienelementes einstellbar ist. Damit ergibt sich die Möglichkeit, daß mit einem einzigen Bedienelement, das sowohl axial betätigbar, drehbar, querverschiebbar und zusammendrückbar ausgebildet ist, alle gewünschten Aufgaben durchführbar sind. Dies bedeutet, daß außer dem bei einem Autoradio sowieso immer vorhandenem Lautstärke-Drehknopf kein weiteres Bedienelement zur Auswahl und Einstellung der oben genannten Menüs und/oder Funktionen mehr erforderlich ist.

In weiterer Ausgestaltung der Erfindung können die an- und ausgewählten Menüs und/oder Funktionen z.B. auf einem Bildschirm dargestellt werden. Außerdem ist es möglich, ein akustisches Signal zu erzeugen, wenn die gewünschten Menüs und/oder Funktionen angewählt und/oder durch Auslösen der Enter-Funktion ausgewählt sind.

In weiterer Ausgestaltung der Erfindung ist vorgesehen, daß das Bedienelement mit einem auf einer Frontplatte querverschiebbar angeordneten Verschiebelement verbunden ist, das über Stege mit unterhalb der Frontplatte angeordneten Kontaktelementen in Wirkverbindung gebracht werden kann. Diese Bauweise ermöglicht eine einfache und zuverlässige Betätigung und damit eine zuverlässige Aus- bzw. Anwahl der Menüs und/oder Funktionen.

In weiterer Ausgestaltung der Erfindung ist vorgesehen, daß das Bedienelement einen mit dem Verschiebelement fest verbindbaren Drehknopf aufweist, der über ein elastisches Bauteil mit einer ortsfesten Drehwelle des Bedienelementes so verbunden ist, daß bei einer Querbewegung des Drehknopfes die Drehwelle des Bedienelementes behinderungsfrei betätigt werden kann. Ein derartig ausgebildetes Bedienelement ermöglicht somit sowohl eine Querverschiebung als auch eine Drehbewegung und eine axiale Bewegung, ohne daß diese verschiedenen Bewegungsmöglichkeiten einander behindern.

Gemäß der Erfindung ist vorgesehen, daß innerhalb des Drehknopfes Schalter oder Sensoren vorgesehen sind, die eine durch Zusammendrücken oder Quetschen ausgeübte Bewegung detektieren, wobei diese Bewegung durch zwei entgegengesetzte, in mindestens einer Ebene wirkende Kräften ausgeübt wird. Damit ergibt sich eine raumsparende, kompakte Bauweise.

In der Zeichnung sind in den Fig. 1 bis 4 Ausführungsbeispiele des Gegenstandes gemäß der Erfindung schematisch dargestellt.
Fig. 1a und b zeigen eine schematische Seitenansicht und eine Draufsicht eines Bedienelementes gemäß der Erfindung,
Fig. 2 zeigt eine geschnittene Seitenansicht eines einen Drehknopf aufweisenden, vergrößert dargestellten Bedienelementes, welches in eine Frontplatte eingebaut ist,
Fig. 3 zeigt ein bei Fig. 2 erkennbares, mit dem Bedienelement zusammenwirkendes Verschiebeelement in einer Draufsicht,
Fig. 4 zeigt eine Ausgestaltung des Drehknopfes.

Fig. 1a zeigt schematisch eine Seitenansicht eines Bedienelementes 10, welches in Achsrichtung 11 vertikal verschiebbar und in den Umfangsrichtungen 12a und 12b in Links- und Rechtsrichtung drehbar ausgebildet ist. Darüber hinaus ist das Bedienelement 10 quer in Richtung 13 verstellbar, und zwar parallel zu einer Frontplatte. Diese Querverschiebung in Richtung 13 kann, wie aus Fig. 1b erkennbar ist, in verschiedenen Ebenen 14 erfolgen, die rechtwinklig zur Frontplatte stehen und die Achse des Bedienelementes 10 enthalten. Fig. 1b zeigt z.B. eine erste Ebene 14a, eine zweite, dazu rechtwinklig stehende Ebene 14b und zwei weitere, zueinander um 90° gedrehte Ebenen 14c und d.

Das Bedienelement 10 gemäß Fig. 2 besitzt einen Drehknopf 16 mit einem zentrisch angeordneten Betätigungselement 17 für eine übliche Drehwelle 18. Die Drehwelle 18 ist darüber hinaus in Achsrichtung 19 beweglich gelagert und kann einen am Ende angeordneten Tastschalter 20 bei Vertikalbedienung betätigen. Durch Drehung der Welle 18 kann beispielsweise die Lautstärke eines Radios eingestellt werden. Das zentrisch angeordnete, mit der Welle 18 zusammenwirkende Betätigungselement 17 ist in einem leicht zusammenpreßbaren Kunststoffteil 21 gelagert, das keine Elastizität für Torsionskräfte aufweist. Dies bedeutet, daß der Drehknopf 16 bei Drehung in Richtung 22 das Betätigungselement 17 mitnimmt, bei Betätigung in Querrichtung 23 jedoch zusammengepreßt wird, so daß bei dieser Querbewegung lediglich der Drehknopf 16 in Richtung 23 bewegbar ist, das auf der Welle 18 sitzende Betätigungselement 17 dagegen an seinem Ort verbleibt.

Der Ringflansch 16a übergreift einen Ring 24 eines vorzugsweise aus Kunststoff hergestellten Verschiebeelementes 25, welches über Zapfen 26 in Ausnehmungen 27a einer Frontplatte 28 in Querrichtung 23 verschiebbar gelagert ist. Das Verschiebeelement 25 besitzt ferner durch weitere Ausnehmungen 27b ragende Stege 29, die bei Querbetätigung des Verschiebelementes mit Kontaktelementen zusammenwirken, die z.B. als Tastschalter 30 ausgebildet und auf einer Platine 31 unterhalb der Frontplatte 28 angeordnet sind. Mit 32 ist eine Ringfeder bezeichnet, die dafür sorgt, daß der Drehknopf 16 bei jeder Querbewegung nach dem Ende des Betätigungsvorgangs in seine Ruhestellung zurückkehrt.

Gemäß Fig. 3 wird das Verschiebeelement 25 über seine Zapfen 26 in den Ausnehmungen 27a geführt. Fig. 4 zeigt eine Ausgestaltung des Drehknopfes 45, der zusammendrückbar ausgebildet ist. Wird dieser Drehknopf 45 aus zwei einander entgegengesetzten, in einer Ebene liegenden Richtungen 46a, 46b zusammengepreßt, so führt dies zu einer Betätigung von im Innern angeordneten Schaltern oder Sensoren 47. Im Gegensatz zu der Bauart gemäß Fig. 2 ist hier also die äußere Schale 45a des Bedienknopfes nicht starr, sondern eindrückbar ausgebildet.

## Patentansprüche

1. Multifunktions-Bedieneinrichtung für ein Kraftfahrzeug zur Auswahl von Menüs und/oder Funktionen mit einem axial und drehbar um seine Achse betätigbaren Bedienelement (10), wobei das Bedienelement (10) außerdem innerhalb zweier die Achse des Bedienelements (10) enthaltenden und rechtwinklig zu einer Frontplatte (28) sowie im rechten Winkel zueinander stehenden Ebenen (14a, 14b) in Querrichtung (13) zu dieser Achse und parallel zu der Frontplatte (28) verschiebbar angeordnet ist und wobei am Ende des Betätigungsweges des Bedienelements (10) in Querrichtung (13) jeweils ein Kontaktelement (30) vorgesehen ist, welches mit dem Bedienelement (10) zusammenwirkt, und wobei eine Aktivierung einer Enter-Funktion durch eine Betätigung des Bedienelementes (10) erfolgt, **dadurch gekennzeichnet, dass** die Auswahl der Menüs und der Funktionen durch die Betätigung der Kontaktelemente (30) erfolgt und dass das Bedienelement (10) zusätzlich zusammendrückbar ausgebildet ist, wobei die Enterfunktion durch Zusammendrücken des Bedienelements (10) aktivierbar ist und wofür Schalter oder Sensoren (47) vorgesehen sind, die das durch zwei entgegengesetzte, in mindestens einer Ebene wirkende Kräfte ausgeübte Zusammendrücken detektieren.

2. Multifunktions-Bedieneinrichtung nach Anspruch 1, **dadurch gekennzeichnet, dass** je nach Anzahl der auszuwählenden Menüs und/oder Funktionen die Zahl der Ebenen (14) vergrößert werden kann, wobei die Zahl der Ebenen (14) und damit die in den Ebenen angeordneten Kontaktelemente (30) der Zahl der auswählbaren Menüs und/oder Funktionen angepasst ist.

3. Multifunktions-Bedieneinrichtung nach Anspruch 1 oder 2, **dadurch gekennzeichnet, dass** die einzelnen Ebenen (14) am Umfang verteilt angeordnet sind.

4. Multifunktions-Bedieneinrichtung nach einem der Ansprüche 1 bis 3, **dadurch gekennzeichnet, dass** für jede der vorgesehenen Ebenen (14a bis 14d) entsprechende Führungselemente (26, 27a) für das Bedienelement (10) vorgesehen sind.

5. Multifunktions-Bedieneinrichtung nach einem der Ansprüche 1 bis 4, **dadurch gekennzeichnet, dass** das Bedienelement (10) der Lautstärke-Drehknopf eines Radios ist und dass die Lautstärke durch Drehen des Bedienelementes (10) einstellbar ist.

6. Multifunktions-Bedieneinrichtung nach einem der Ansprüche 1 bis 5, **dadurch gekennzeichnet, dass** die Menüs und/oder Funktionen auf einem Bildschirm darstellbar sind.

7. Multifunktions-Bedieneinrichtung nach einem der Ansprüche 1 bis 6, **dadurch gekennzeichnet, dass** die Menüs und/oder Funktionen durch ein akustisches Signal angezeigt werden.

8. Multifunktions-Bedieneinrichtung nach einem der Ansprüche 1 bis 7, **dadurch gekennzeichnet, dass** das Bedienelement (10) mit einem auf der Frontplatte (28) querverschiebbar angeordneten Verschiebeelement (25) verbunden ist, das über Stege (29) mit unterhalb der Frontplatte (28) angeordneten Kontaktelementen (30) in Wirkverbindung gebracht werden kann.

9. Multifunktions-Bedieneinrichtung nach Anspruch 8, **dadurch gekennzeichnet, dass** das Bedienelement (10) einen mit dem Verschiebeelement (25) fest verbindbaren Drehknopf (16, 45) aufweist, der über ein elastisches Bauteil (21) mit einer ortsfesten Drehwelle (18) des Bedienelementes so verbunden ist, dass bei einer Querbewegung des Drehknopfes (16) die Drehwelle (18) behinderungsfrei betätigt werden kann.

## Claims

1. Multifunctional operator control device for a motor vehicle for selecting menus and/or functions having an operator control element (10) which can be activated axially and so as to rotate about its axis, the operator control element (10) also being arranged inside two planes (14a, 14b), which contain the axis of the operator control element (10) and are at right angles to a front panel (28) as well as to one another, so as to be capable of being displaced in the transverse direction (13) with respect to this axis and parallel to the front panel (28), in each case a contact element (30) which interacts with the operator control element (10) being provided at the end of the activation path of the operator control element (10), in the transverse direction (13), and an Enter function being activated by activating the operator control element (10), **characterized in that** the menus and the functions are selected by activating the contact elements (30), and **in that** the operator control element (10) is additionally embodied so as to be capable of being compressed, it being possible to activate the Enter function by compressing the operator control element (10) and switches or sensors (47) which detect the compression which is exerted by two opposing forces which act in at least one plane are provided for this purpose.

2. Multifunctional operator control device according to Claim 1, **characterized in that** the number of planes (14) can be increased depending on the number of menus and/or functions to be selected, the number of planes (14), and thus the contact elements (30) which are arranged in the planes, being adapted to the number of menus and/or functions which can be selected.

3. Multifunctional operator control device according to Claim 1 or 2, **characterized in that** the individual planes (14) are arranged in a manner distributed over the circumference.

4. Multifunctional operator control device according to one of Claims 1 to 3, **characterized in that** corresponding guide elements (26, 27a) for the operator control element (10) are provided for each of the planes (14a to 14d) which are provided.

5. Multifunctional operator control device according to one of Claims 1 to 4, **characterized in that** the operator control element (10) is the volume rotary knob of a radio, and **in that** the volume can be adjusted by turning the operator control element (10).

6. Multifunctional operator control device according to one of Claims 1 to 5, **characterized in that** the menus and/or functions can be displayed on a screen.

7. Multifunctional operator control device according to one of Claims 1 to 6, **characterized in that** the menus and/or functions are indicated by an audible signal.

8. Multifunctional operator control device according to one of Claims 1 to 7, **characterized in that** the operator control element (10) is connected to a displacement element (25) which is arranged so as to be capable of being displaced transversely on the front panel (28) and can be operatively connected via webs (29) to contact elements (30) which are arranged underneath the front panel (28).

9. Multifunctional operator control device according to Claim 8, **characterized in that** the operator control element (10) has a rotary knob (16, 45) which can be permanently connected to the displacement element (25) and which is connected, via an elastic component (21), to a fixed rotary shaft (18) of the operator control element in such a way that, when the rotary knob (16) is moved transversely, the rotary shaft (18) can be actuated without impedance.

## Revendications

1. Dispositif de commande multifonctionnel, destiné à un véhicule automobile et permettant de sélectionner des menus et/ou des fonctions, comportant un élément de commande (10) pouvant être manoeuvré dans le sens axial et pouvant tourner autour de son axe, l'élément de commande (10) étant, en outre, disposé à l'intérieur de deux plans (14a, 14b), qui comprennent l'axe de l'élément de commande (10) et qui sont en angle droit avec une platine avant (28) et en angle droit l'une par rapport à l'autre, de telle sorte qu'il peut coulisser dans la direction perpendiculaire (13) à cet axe et parallèlement à la platine avant (28), et un élément de contact (30), agissant en commun avec l'élément de commande (10), étant prévu à la fin de la course de manoeuvre de l'élément de commande (10) et une activation d'une fonction d'entrée étant provoquée par une manoeuvre de l'élément de commande (10), **caractérisé par le fait que** la sélection des menus et des fonctions se fait par la manoeuvre des éléments de contact (30) et que l'élément de commande (10) est, en plus, conçu de telle sorte qu'il est compressible, la fonction d'entrée pouvant être activée par compression de l'élément de commande (10), pour laquelle sont prévus des commutateurs ou des capteurs (47) qui détectent la compression produite par deux forces agissant en sens contraire dans au moins un plan.

2. Dispositif de commande m ultifonctionnel selon la revendication 1 **caractérisé par le fait que**, en fonction du nombre de menus et/ou fonctions à sélectionner, le nombre de plans (14) peut être augmenté, le nombre des plans (14) et, par conséquent, le nombre des éléments de contact (30) placés dans les plans étant adapté au nombre des menus et/ou fonctions à sélectionner.

3. Dispositif de commande multifonctionnel selon la revendication 1 ou 2 **caractérisé par le fait que** les différents plans (14) sont répartis sur la circonférence.

4. Dispositif de commande multifonctionnel selon l'une des revendications 1 à 3 **caractérisé par le fait que**, pour chacun des plans (14a à 14d) prévus, il est prévu des éléments de guidage (26, 27a) correspondants pour l'élément de commande (10).

5. Dispositif de commande multifonctionnel selon l'une des revendications 1 à 4 **caractérisé par le fait que** l'élément de commande (10) est le bouton tournant du volume sonore d'un poste radio et le volume sonore peut être réglé en tournant l'élément de commande (10).

6. Dispositif de commande multifonctionnel selon l'une des revendications 1 à 5 **caractérisé par le fait que** les menus et/ou les fonctions peuvent être représentés sur un écran.

7. Dispositif de commande multifonctionnel selon l'une des revendications 1 à 6 **caractérisé par le fait que** les menus et/ou les fonctions sont annoncés par un signal acoustique.

8. Dispositif de commande multifonctionnel selon l'une des revendications 1 à 7 **caractérisé par le fait que** l'élément de commande (10) est relié à un élément à coulisse (25), disposé sur la platine avant (28) et pouvant être coulissé perpendiculairement, qui peut être mis en liaison active, par l'intermédiaire d'entretoises (29), avec des éléments de contact (30) disposés au-dessous de la platine avant (28).

9. Dispositif de commande multifonctionnel selon la revendication 8 **caractérisé par le fait que** l'élément de commande (10) comporte un bouton rotatif (16, 45), qui peut être fixé à demeure à l'élément à coulisse (25) et qui est fixé, par l'intermédiaire d'une pièce (21) élastique, à un arbre rotatif (18) fixe de l'élément de commande de telle manière que, lors d'un mouvement transversal du bouton rotatif (16), l'arbre rotatif (18) peut être actionné sans encombre.
